# EUROPÄISCHE PATENTSCHRIFT

(11) **EP 0 512 258 B1**
(45) Veröffentlichungstag und Bekanntmachung des Hinweises auf die Patenterteilung: **08.11.1995**
(21) Anmeldenummer: 92105883.0
(22) Anmeldetag: 06.04.1992
(51) Int. Cl.: E05D 5/12, E05D 7/10

(54) **Aushängbares Kraftwagentürscharnier**
Lift-off door hinge for vehicles
Charnière pour porte de véhicule dégondable

(30) Priorität: 10.05.1991 DE 4115324
(43) Veröffentlichungstag der Anmeldung: 11.11.1992
(73) Patentinhaber: ED. Scharwächter GmbH & Co.KG., D-42855 Remscheid (DE)
(72) Erfinder: Klüting, Bernd-Alfred, W-5608 Radevormwald (DE); Menten, Klaus-Rüdiger, W-5630 Remscheid (DE)
(74) Vertreter: Schön, Theodor, Patent- und Zivilingenieur

(56) Entgegenhaltungen:
- WO-A-89/12727
- DE-A- 3 405 082
- DE-A- 3 405 083
- DE-A- 3 406 984
- US-A- 4 832 413

## Beschreibung

Die Erfindung bezieht sich auf ein aushängbares Kraftwagentürscharnier, dessen einer Scharnierflügel am einen und dessen anderer Scharnierflügel am anderen Türanordnungsteil, Tür oder Türholm, befestigbar ist und dessen die Scharnierachse bildender Scharnierstift im Scharnierauge des einen Scharnierflügels vermittels einer wartungsfrei gestalteten Lagerung zwar frei drehbar, in axialer Richtung jedoch unbeweglich gelagert und bei zusammengefügtem Scharnier vermittels radial gerichteter formschlüssig wirkender Mittel mit dem Scharnierauge des anderen Scharnierflügels drehsicher verbunden ist, wobei der Scharnierstift einen radial ausladenden, zwischen die einander zugewandten Gewerbeflächen der Scharnieraugen beider Scharnierflügel eingreifenden Bund aufweist, der an seiner dem aushängbaren Scharnierflügel zugewandten Seite einen sich zum freien Ende des Scharnierstiftes hin verjüngenden Konus bildet, dem eine entsprechend konische Erweiterung in der Scharnieraugenbohrung des anderen aushängbaren Scharnierflügels zugeordnet ist und wobei ferner der andere, aushängbare Scharnierflügel mittels einer gegen die freie Gewerbefläche seines Scharnierauges abgestützten Ver- schraubung gegen ein selbsttätiges Ausheben gesichert ist.

Ein gattungsgemäßes Scharnier is aus der DE-A-3 405 082 bekannt.

Aushängbare Kraftwagentürscharniere dieser Bauart werden im modernen Automobilbau eingesetzt, um die einmal in die Rohkarosserie eingepasste und justierte Fahrzeugtür nach dem Lackieren von der Karosserie trennen und getrennt aufgarnieren sowie anschließend im Rahmen der Endmontage des Fahrzeuges ohne erneute Justier- und Ausrichtarbeiten lagenrichtig wieder in die Karosserie einsetzen zu können. Um insbesondere ein maschniell unterstütztes Wiedereinsetzen der Fahrzeugtur in die Fahrzeugkarosserie zu ermöglichen bzw. zu erleichtern muß hierbei der in die Scharnieraugenbohrung des Scharnierauges des aushängbaren Scharnierflügels eingreifende zylindrische Bereich des Scharnierstiftes der Bohrungsweite des Scharnierauges gegenüber ein gewisses Untermaß aufweisen, so daß die Zentrierung des Scharnierstiftes gegenüber der Scharnieraugenbohrung ausschließlich vermittels des an den radial ausladenden Bund des Scharnierstiftes angeschlossenen Konus sowie der diesem zugeordneten konischen Erweiterung der Scharnieraugenbohrung im Scharnierauge des anderen aushängbaren Scharnierflügels bewerkstelligt werden muß, wobei Konus und konische Erweiterung der Scharnieraugenbohrung in Verbindung mit der axial gerichteten, gegen die außenliegende Gewerbefläche des Scharnierauges abgestützten Verschraubung gleichzeitig auch die Aufgabe haben die zentrierte Lage des in diese eingreifenden Scharnierstiftabschnittes in der Scharnieraugenbohrung aufrecht zu erhalten. Daraus resultiert, daß die Aufrechterhaltung der Zentrierung des Scharnierauges des anderen aushängbaren Scharnierflügels gegenüber dem Scharnierstift ausschließlich über die durch die Verschraubung erzwungene bzw. unterstützte Flächenpressung zwischen dem Konus des Scharnierstiftes und der zugehörigen konischen Erweiterung der Scharnieraugenbohrung erfolgen muß. Mit zunehmendem, insbesondere durch den Einbau motorischer Antriebe, z.B. elektrische Fensterheber oder dergl., bedingtem Gewicht der Fahrzeugtür wird es schwieriger bis unmöglich die Zentrierung der Scharnieraugenbohrung gegenüber dem Scharnierstift alleine durch die Flächenpressung zwischen Konus und Scharnieraugenerweiterung aufrecht zu erhalten, so daß bei schweren Fahrzeugtüren das Scharnierauge infolge der zwischen seiner Augenbohrung und dem eingreifenden zylindrischen Scharnierstiftabschnitt erforderlichen Spieles allmählich eine gewisse Winkelstellung zur Scharnierachse einnimmt, mit der Folge, daß sich die Fahrzeugtür allmählich setzt.

Der Erfindung liegt daher die Aufgabe zugrunde ein aushängbares Kraftwagentürscharnier der eingangs bezeichneten Bauart derart weiter auszugestalten, daß ohne Erhöhung des Herstellungs- und Montageaufwandes für das Türscharnier das vorstehend geschilderte Setzen der Fahrzeugtür mit Sicherheit vermieden ist.

Diese Aufgabe wird erfindungsgemäß durch die Merkmale des kennzeichnenden Teils des Anspruchs 1 gelöst.
Hierdurch ist infolge besonders geschickter Ausgestaltung und optimaler Ausnutzung am aushängbaren Kraftwagentürscharnier ohnehin vorhandener Teile gewährleistet, daß das Scharnierauge an zwei in einem größtmöglichen Abstand voneinander angeordneten Stellen, also im Bereich seiner beiden Gewerbeflächen und ohne zusätzlichen Herstellungs- und Montageaufwand sowohl gegen den Scharnierstift abgestützt als auch diesem gegenüber zenrtriert ist, wodurch gleichzeitig ist ein nachträgliches Setzen der Türe völlig ausgeschlossen.

Im Einzelnen kann die zweite im Bereich der außenliegenden Gewerbefläche des Scharnierauges der anderen aushängbaren Scharnierflügels angeordnete Abstützung bzw. Zentrierung gegen den Scharnierstift auf verschiedene Weise ausgebildet werden, wobei eine besonders günstige Zentrierung zur Scharnierachse dadurch erreicht wird, daß die Erweiterung der Scharnieraugenbohrung und der Ansatz der Gewindemutter konisch gestaltet sind.

Nach einer anderen Ausgestaltungsform kann aber auch vorgesehen sein, daß die Erweiterung der Scharnieraugenbohrung ballig und der Ansatz an der Gewindemutter hohlkragenförmig gestaltet sind.

In weiterer zweckmäßiger Einzelausgestaltung der Erfindung kann ferner noch vorgesehen sein, daß der axial gerichtete Fortsatz des Scharnierstiftes ein kegelstumpförmiges Sockelteil und insgesamt einen geringeren Durchmesser aufweist als die Scharnieraugenbohrung des Scharnierauges des anderen aushängbaren Scharnierflügels und daß die Gewindemutter mit einem radialen, an der außenliegenden Gewerbefläche des Scharnierauges der anderen aushängbaren Scharnierflügels zur Anlage kommenden Kragen versehen ist.

Die Erfindung ist in der nachfolgenden Beispielsbeschreibung anhand zweier in der Zeichnung dargestellter Ausführungsbeispiele im Einzelnen beschrieben. In der Zeichnung zeigt die
- Figur 1: eine teilweise aufgebrochene Seitenansicht einer ersten Ausführungsform eines aushängbaren Kraftwagentürscharnieres;
- Figur 2: eine gleichfalls teilweise aufgebrochene Seitenansicht einer zweiten Ausführungsform eines aushängbaren Kraftwagentürscharnieres.

Bei einem aus einem ersten am einen in der Zeichnung nicht dargestellten Türanordnungsteil befestigbaren Scharnierflügel 1 und einem zweiten am anderen gleichfalls nicht dargestellten Türanordnungsteil befestigebaren Scharnierflügel 2 bestehenden, aushängbaren Kraftwagentürscharnier ist ein Scharnierstift 3 vermittels einer Lagerbuchse 4 aus wartungsfreiem Lagermaterial frei drehbar in einer Scharnieraugenbohrung 5 des Scharnierauges 6 der ersten Scharnierflügels 1 gelagert. Im Scharnierauge 6 ist der Scharnierstift 3 gegen ein Wandern in axialer Richtung einerseits durch eine gegen dessen außenliegende Gewerbefläche 7 anliegende Stützplatte 8 und andererseits mittels eines dessen außenliegende Gewerbefläche 9 übergreifenden radial ausladenden Bundes 28 gesichert. In seinem das Scharnierauge 6 des einen Scharnierflügels 1 überragenden Bereich weist der Scharnierstift 3 einen an den radial auskragenden Bund 28 angeschlossenen Konus 10 auf, mit welchem er bei eingehängtem Türscharnier in eine entsprechende, an die Gewerbefläche 11 des Scharnierauges 12 des zweiten Scharnierflügels 2 anschließende konische Erweiterung 13 der Scharnieraugenbohrung 14 eingreift. Im Anschluß an den Konus 10 weist der Scharnierstift 3 einen zylindrischen Abschnitt 15 auf, welcher zur Ausbildung eines gewissen Spieles einen der Scharnieraugenbohrung 14 gegenüber etwas geringeren Durchmesser aufweist. An den zylindrischen Abschnitt 15 des Scharnierstiftes 3 schließt sich vermittels eines konischen Sockels 16 ein axial gerichteter zylindrischer Fortsatz 17 an, welcher im Bereich seines freien Endes mit einem Außengewinde versehen ist, auf welches eine gegen das Scharnierauge 12 des zweiten aushängbaren Scharnierflügels 2 anziehbare und mit einem radial ausladenden Kragen 19 versehene Gewindemutter 20 aufschraubbar ist. Bei dem in der Figur 1 dargestellten Ausführungsbeispiel weist die Gewindemutter 4 an ihrer der außenliegenden Gewerbefläche 21 des Scharnierauges 12 zugewandten Seite einen konischen Ansatz 22 auf, welchem eine entsprechend konische Erweiterung 23 der Scharnieraugenbohrung 14 zugeordnet ist.

Bei dem in der Figur 2 dargestellten Ausführungsbeispiel weist die Gewindemutter einen etwa hohlkragenförmig ausgenommenen Ansatz 22a auf, dem eine entsprechend ballig gestalteter Endbereich 23a der Scharnieraugenbohrung 14 zugeordnet ist.

## Patentansprüche

1. Aushängbares Kraftwagentürscharnier, dessen einer Scharnierflügel am einen und dessen anderer Scharnierflügel am anderen Türanordnungsteil, Tür oder Türholm, befestigbar ist und dessen die Scharnierachse bildender Scharnierstift (3) im Scharnierauge (6) des einen Scharnierflügels (1) vermittels einer wartungsfrei gestalteten Lagerung (4) zwar frei drehbar, in axialer Richtung jedoch unbeweglich gelagert und bei zusammengefugtem Scharnier vermittels radial gerichteter formschlüssig wirkender Mittel mit dem Scharnierauge (12) des anderen Scharnierflügels (2) drehsicher verbunden ist, wobei der Scharnierstift (3) einen radial ausladenden, zwischen die einander zugewandten Gewerbeflächen der Scharnieraugen (6 und 12) beider Scharnierflügel (1 und 2) eingreifenden Bund (28) aufweist, der an seiner dem aushangbaren Scharnierflügel (2) zugewandten Seite einen sich zum freien Ende des Scharnierstiftes (3) hin verjüngenden Konus (10) bildet, dem eine entsprechend konische Erweiterung (13) in der Scharnieraugenbohrung (14) des anderen aushängbaren Scharnierflügels (2) zugeordnet ist und wobei ferner der andere, aushängbare Scharnierflügel (2) mittels einer gegen die freie Gewerbefläche (21) seines Scharnierauges (12) abgestützten Verschraubung gegen ein selbsttätiges Ausheben gesichert ist, dadurch gekennzeichnet, daß die Verschraubung aus einem axialen, mit einem Umfangsgewinde versehenen Fortsatz (17) des Scharnierstiftes (3) und einer diesem zugeordneten Gewindemutter (20) besteht, wobei die Gewindemutter (20) einen radialen, auf der außenliegenden Gewerbefläche (21) des Scharnierauges (12) des anderen aushängbaren Scharnierflügels (2) aufliegenden Kragen (19) und einen axial gerichteten, mit einer an die außenliegende Gewerbefläche (21) des Scharnierauges (12) des anderen aushängbaren Scharnierflügels (2) anschließenden Erweiterung (23) der Scharnieraugenbohrung (14) im Eingriff stehenden Ansatz (22,22a) aufweist.

2. Kraftwagentürscharnier nach Anspruch 1, dadurch gekennzeichnet, daß die Erweiterung (23) der Scharnieraugenbohrung (14) und der Ansatz (22) der Gewindemutter (20) konisch gestaltet sind.

3. Kraftwagentürscharnier nach Anspruch 1, dadurch gekennzeichnet, daß die Erweiterung (22a) der Scharnieraugenbohrung (14) ballig und der Ansatz (23a) an der Gewindemutter (20) hohlkragenförmig gestaltet sind.

4. Kraftwagentürscharnier nach einem der Ansprüche 1 bis 3, dadurch gekennzeichnet, daß der axial gerichtete Fortsatz (15) des Scharnierstiftes (3) ein kegelstumpf- förmiges Sockelteil (16) und insgesamt einen geringeren Durchmesser aufweist als die Scharnieraugenbohrung (14) des Scharnierauges (12) des anderen aushängbaren Scharnierflügels (2).

## Claims

1. Lift-off door hinge for vehicles one hinge arm (1) of which can be attached to one door assembly part such as the door and the other hinge arm (2) of which can be attached to the other door assembly part, such as the door beam, and the hinge pin (3) of which forming the hinge axis is mounted in the hinge eye (6) of one hinge arm (1) by means of a maintenance-free bearing (4) to be freely rotatable but immobile in an axial direction, and in an assembled hinge is non-rotatably connected by means of radially directed positively fitting means to the hinge eye (12) of the other hinge arm (2), whereby the hinge pin (3) has a radially projecting shoulder (28) engaging between the facing surfaces of the hinge eyes (6 and 12) of both hinge arms (1 and 2), which shoulder on its side facing the other hinge arm (2) forms a cone (10) tapering towards the free end of the hinge pin (3), to which cone a correspondingly conical extension (13) is assigned in the hinge eye bore (14) of the other lift-off hinge arm (2), and whereby, furthermore, the other liftoff hinge arm (2) is secured by means of a screw joint supported against the free surface (21) of its hinge eye (12),
characterised in that the screw joint comprises an axial continuation (17) of the hinge pin (3) furnished with peripheral thread and a thread nut (20) assigned thereto, whereby the thread nut (20) has a radial collar (19) resting on the outer surface (21) of the hinge eye (12) of the other lift-off hinge arm (2), and an axially directed shoulder (22, 22a) engaged with an extension (23) of the hinge bore (14) connecting to the outer surface (21) of the hinge eye (12) of the other hinge arm (2).

2. Door hinge for vehicles according to claim 1, characterised in that the extension (23) of the hinge eye bore (14) and the shoulder (22) of the thread nut (20) are conical in design.

3. Door hinge for vehicles according to claim 1, characterised in that the extension (22a) of the hinge eye bore (14) is spherical and the shoulder (23a) on the thread nut (20) is designed as a hollow collar.

4. Door hinge for vehicles according to one of claims 1 to 3, characterised in that the axially directed continuation (15) of the hinge pin (3) has a truncated cone-shaped base part (16) and as a whole has a smaller diameter than the hinge eye bore (14) of the hinge eye (12) of the other hinge arm (2).

## Revendications

1. Charnière de porte démontable pour portes de véhicules automobiles, dont l'un des volets de charnière est assemblé avec l'une des parties de la porte, l'autre volet de charnière étant assemblé avec l'autre partie de la porte, à savoir la portière elle-même ou le montant de porte, où
- la cheville de charnière (3) constituant l'axe d'articulation de la charnière, d'une part, est disposée dans le charnon (6) de l'un des volets de charnière (1), par l'intermédiaire d'un palier (4) en matériau ne nécessitant pas d'entretien, en pouvant tourner librement mais en étant immobile axialement, et, d'autre part, est logée sans possibilité de rotation dans le charnon (12) de l'autre volet de charnière (2), grâce à des moyens agissant radialement par clabotage, après assemblage de la charnière,
- la cheville de charnière (3) présente un épaulement (28) saillant radialement, qui s'engage entre les surfaces de travail se faisant face des deux charnons (6), (12) des volets de charnière (1), (2), qui présente sur son côté orienté vers le volet de charnière démontable (2) une forme de cône (10) de diamètre diminuant en direction de l'extrémité libre de la cheville de charnière (3), et qui collabore avec un élargissement (13) de forme conique correspondante dans le charnon (14) du volet de charnière démontable (2),
- le volet de charnière démontable (2) est garanti contre toute possibilité de dégagement automatique par un assemblage par vis prenant appui sur la surface de travail libre (21) du charnon (12)
*caractérisée en ce que* l'assemblage par vis est constitué d'un prolongement axial (17) de la cheville de charnière (3) pourvu d'un filetage coopérant avec un écrou (20) correspondant, ce dernier comportant, d'une part, un collet (19) radial s'appuyant sur la surface de travail extérieure (21) du charnon (12) du volet de charnière démnotable (2), et, d'autre part, un prolongement axial (22), (22a) coopérant par engagement avec un élargissement (23) de l'alésage du charnon (14), qui prolonge la surface de travail extérieure (21) du charnon (12) dudit colet de charnière démontable (2).

2. Charnière de porte selon la revendication 1 *caractérisée en ce que* l'élargissement (23) de l'alésage du charnon (14) et le prolongement (22) de l'écrou (20) présentent une forme conique.

3. Charnière de porte selon la revendication 1 *caractérisée en ce que* l'élargissement (23a) de l'alésage du charnon (14) présente une forme convexe tandis que le prolongement (22a) de l'écrou (10) présente une forme concave correspondante.

4. Charnière de porte selon l'une des revendications 1 à 3 *caractérisée en ce que* le prolongement axial (15) de la cheville de charnière (3) comporte une partie socle de forme tronconique (16) et présente dans son ensemble un plus petit diamètre que l'alésage (14) du charnon (12) du volet de charnière démontable (2).
